# EUROPÄISCHE PATENTSCHRIFT

(11) **EP 4 069 934 B1**
(45) Veröffentlichungstag und Bekanntmachung des Hinweises auf die Patenterteilung: **09.08.2023**
(21) Anmeldenummer: 20820850.4
(22) Anmeldetag: 04.12.2020
(51) Int. Cl.: E06B 11/08, E06B 11/02, E01F 13/02, E01F 13/04

(54) **PERSONENVEREINZELUNGSANLAGE**
PEDESTRIAN FLOW CONTROL SYSTEM
SYSTÈME DE RÉGULATION DE FLUX DE PIÉTONS

(30) Priorität: 05.12.2019 DE 102019133253
(43) Veröffentlichungstag der Anmeldung: 12.10.2022
(73) Patentinhaber: eps Event Holding GmbH, 82152 Martinsried (DE)
(72) Erfinder: BODA, Dirk, 50129 Bergheim (DE)
(74) Vertreter: Patentanwälte Bauer Vorberg Kayser
(86) Internationale Anmeldenummer: PCT/EP2020/084729
(87) Internationale Veröffentlichungsnummer: WO 2021/110962

(56) Entgegenhaltungen:
- WO-A1-2015/040602
- US-A1- 2010 293 855

## Beschreibung

Personenvereinzelungsanlagen werden beispielsweise im Rahmen von Großveranstaltungen eingesetzt. Sie dienen dazu, Personengruppen zu vereinzeln, um sie beispielsweise vor dem Zugang zu Veranstaltungen kontrollieren zu können. Solche Personen- und/Taschenkontrollen werden in der der Personenvereinzelungsanlage oder in Durchgangsrichtung dahinter von Sicherheitspersonal durchgeführt.

In einer besonders einfachen Ausführungsvariante ist der Veranstaltungsort durch Zäune abgesperrt, die einzelne Zugänge mit geringer Breite aufweisen, durch die jeweils nur eine einzige Person hindurchgehen kann.

Bekannt sind auch Personenvereinzelungsanlagen, die insgesamt eine Breite von mehreren Metern aufweisen und zumindest zwei, üblicherweise aber eine Vielzahl paralleler Durchgänge für die Personen aufweisen. Insbesondere bei Stadien sind solche Personenvereinzelungsanlagen fest installiert. Die Besucher teilen sich vor dem Zugang in das Stadion auf die verschiedenen Durchgänge auf und treten einzeln durch diese hindurch, um in oder unmittelbar nach den Durchgängen von Sicherheitspersonal kontrolliert zu werden. Oftmals werden dann auch Eintrittskarten überprüft.

Personenvereinzelungsanlagen sind oftmals mit Zugangssperren kombiniert, beispielsweise mit Drehkreuzen. Diese befinden sich dann meist in den Durchgängen. Sie können entweder vom Sicherheitspersonal vor Ort jeweils manuell freigegeben werden oder es können sich beispielsweise Lesegeräte für Eintrittskarten im Zugangsbereich befinden über die die Drehkreuze freigegeben werden.

Eine wesentliche Eigenschaft von Personenvereinzelungsanlagen ist, dass diese Durchgangsbreiten von lediglich etwa 40-70 cm aufweisen. Durch diese geringe Durchgangsbreite soll erreicht werden, dass Personen nur einzeln hintereinander und nicht zwei Personen nebeneinander hindurch gehen können. Das Problem besteht nun darin, dass eine Vereinzelung der Personen nur beim Zugang zur Veranstaltung notwendig ist, nach der Veranstaltung beim Verlassen des Veranstaltungsorts dagegen nicht. In diesem Fall besteht die Anforderung sogar darin, die in der Regel große Anzahl an Personen möglichst schnell und problemlos aus dem Veranstaltungsort herauszuleiten. In diesem Fall stören die Personenvereinzelungsanlagen den Ablauf erheblich. Noch gravierender ist dieser Nachteil im Falle eines Notfalls, bei dem der Veranstaltungsort möglichst schnell geräumt werden muss. Einschlägige Vorschriften verlangen, dass ausreichend Fluchtwege mit entsprechend großen Durchgangsbreiten vorhanden sein müssen, wobei sich keine Hindernisse im Fluchtweg befinden dürfen. Viele Veranstaltungsorte verfügen deshalb über zusätzliche Tore in den Absperrungen oder Zäunen, die im Notfall geöffnet werden. Hierbei ist nachteilig, dass diese zunächst aufgeschlossen und dann manuell geöffnet werden müssen, was im Fall einer Panik oftmals nicht einfach ist.

Beispielsweise beschreibt die US 2010/293855 A1 eine Personenvereinzelungsanlage, die für den Fall einer Evakuierung im Gefahrenfall deaktiviert werden kann. Dies bedeutet lediglich, dass die Sperrfunktion der Personenvereinzelungsanlage aufgehoben wird.

Es sind auch Personenvereinzelungsanlagen bekannt, die nach unten wegklappbare Drehkreuze aufweisen. Dadurch soll erreicht werden, dass der Rückweg durch die Durchgänge ohne Hindernisse frei ist. Dadurch ändert sich jedoch die Breite des einzelnen Durchgangs nicht, weswegen Personen trotzdem auch im Fluchtfall einzeln durch die Personenvereinzelungsanlage hindurch laufen müssen.

Die Aufgabe der vorliegenden Erfindung besteht darin, eine Personenvereinzelungsanlage zu schaffen, die zum einen eine zuverlässige Vereinzelung der Personen für einen Zugang zu einem Veranstaltungsort erreicht, zum anderen bedarfsweise einen Fluchtweg ausreichender Bereite bereitstellen kann. Wesentlich ist, dass die Personenvereinzelungsanlage gesetzliche Vorgaben hinsichtlich des Zugangs von Personen zu Veranstaltungen, aber auch hinsichtlich der Anforderungen an Fluchtwege erfüllt. Die Bedienung der Personenvereinzelungsanlage soll dabei möglichst einfach und mit geringem Fehlerrisiko durchführbar sein. Gleichzeitig soll sie dauerhaft zuverlässig funktionieren und unempfindlich gegen Verschmutzung und Feuchtigkeit sein. Der Aufbau soll möglichst einfach und die Anforderungen an Wartung und Instandhaltung sollen möglichst gering sein.

Erfindungsgemäß wird die Aufgabe durch eine Personenvereinzelungsanlage mit den Merkmalen des Patentanspruchs 1 gelöst. Weitere vorteilhafte Ausführungsvarianten und Details sind in der nachfolgenden Beschreibung und in den Unteransprüchen beschrieben, die in beliebiger Weise, soweit technisch sinnvoll, miteinander kombiniert werden können.

Die erfindungsgemäße Personenvereinzelungsanlage ist in zumindest zwei Zustände überführbar. Sie kann zum einen für eine Vereinzelung der Personen genutzt werden, wie dies insbesondere bei einer Einlasssituation zu einer Veranstaltung notwendig ist. Zum anderen ist sie in einen zweiten Zustand überführbar, indem sie eine ausreichende Breite des Durchgangs für die Auslasssituation und insbesondere auch für Fluchtsituationen aufweist. Wesentlich ist dabei, dass die Personenvereinzelungsanlage trotzdem robust und einfach aufgebaut ist und die Überführung von der ersten Position (Zugangssituation) zur zweiten Position (Auslasssituation) schnell, einfach und zuverlässig durchführbar ist.

In der einfachsten Basisausführung weist eine erfindungsgemäße Personenvereinzelungsanlage zwei seitliche Begrenzungselemente auf, zwischen denen sich ein Durchgang befindet. Mit einem Mittelelement ist dieser Durchgang in der ersten Position in zwei parallel verlaufende Gänge unterteilt. Diese Gänge weisen eine Breite von etwa 40-60 cm auf, sodass Personen nur einzeln durch diese hindurchgehen können.

Das Mittelelement ist im Bodenbereich auf einem quer zu den seitlichen Begrenzungselementen bzw. quer zur Durchgangsrichtung ausgerichteten Führungselement gelagert und kann entlang dieses Führungselements von der ersten Position in die zweite Position verfahren werden. Das Mittelelement kann also seitlich aus dem Durchgang in Richtung einer der beiden seitlichen Begrenzungselemente herausgefahren werden, so dass dann der gesamte Durchgang freigegeben ist. In beiden Position kann das Mittelelement mit geeigneten Halteelementen in der jeweiligen Position gehalten und/oder verriegelt sein. Die Halteelemente können in einer besonders einfachen Variante durch ein auf das Mittelelement wirkende Bremse ausgeführt sein, die beispielsweise durch einen Handgriff lösbar ist. Alternativ kann zum Beispiel auch eine Verriegelung mit einem Bolzen erfolgen, der in eine Öffnung in dem Führungselement oder einem angrenzenden Bauteil einführbar ist. Die Entriegelung des Mittelelements erfolgt dann lediglich durch Herausziehen des Bolzens aus der Öffnung, so dass das Mittelelement anschließend verschoben werden kann.

In einer besonders vorteilhaften Ausführungsvariante befindet sich das Führungselement innerhalb oder unterhalb einer begehbaren Bodenplatte, auf der die Personen durch die Personenvereinzelungsanlage hindurchgehen. Befindet sich das Führungselement unterhalb einer begehbaren Bodenplatte, erstreckt sich das Mittelelement mit einem vertikalen Abschnitt durch eine Führungsöffnung in der Bodenplatte hindurch bis zum Führungselement. Die länglich ausgeführte Führungsöffnung ist oberhalb des Führungselements angeordnet, sodass das Mittelelement verfahrbar ist.

Ein wesentlicher Vorteil der Erfindung besteht darin, dass die Führungsöffnung ausgesprochen schmal sein kann. Dies ist wichtig, weil die Personenvereinzelungsanlage bzw. die Bodenplatte keine Stolperfallen ausbilden darf. Zu große Öffnungen in der Bodenplatte wären insofern nachteilig.

Der vertikale Abschnitt des Mittelelements, beispielsweise ein Vertikalholm, kann dabei mit seinem vollen Durchmesser durch die Führungsöffnung hindurchgeführt werden, es ist in einer besonders vorteilhaften Ausführungsvariante aber auch möglich, den Vertikalholm im Bereich der Führungsöffnung im Durchmesser zu reduzieren, um die Führungsöffnung noch schmaler ausführen zu können. Beispielsweise kann sich an den Vertikalholm bodenseitig ein Flacheisen anschließen, welches durch die Führungsöffnung hindurchgeführt ist und das Führungselement kontaktiert bzw. an diesem gelagert ist. Letztendlich ist es möglich, die Führungsöffnung durch einen länglichen Schlitz auszubilden, dessen Breite lediglich etwa 0,5 cm bis 3 cm, vorzugsweise etwa 1 cm bis 2 cm beträgt.

In einer besonders vorteilhaften Ausführungsvariante ist die Führungsöffnung zusätzlich durch Bürstendichtungen gegen Verschmutzung geschützt.

Sowohl die seitlichen Begrenzungselemente als auch das Mittelelement können vorzugsweise als Geländer ausgeführt sein, die jeweils zwei Vertikalholme und einen die Vertikalholme verbindenden horizontal verlaufenden Handlauf aufweisen. Dementsprechend ist das Mittelelement dann aufgrund der zwei Vertikalholme entsprechend auch auf zwei Führungselementen geführt. Anstelle von Geländern können insbesondere die beiden seitlichen Begrenzungselemente aber auch durch sich vertikal erstreckende vollflächige Seitenwände gebildet sein, an die das Mittelelement in der zweiten Position herangefahren wird, sodass es unmittelbar neben diesen angeordnet ist. Denkbar ist bei dieser Ausführungsvariante auch eine Ausnehmung in der vertikalen Wand, in die das Mittelelement in die zweite Position einfahrbar ist, sodass auch dann der gesamte Durchgang zwischen den beiden seitlichen Begrenzungselementen freigegeben ist.

Für den Fall, dass die seitlichen Begrenzungselemente als Geländer ausgebildet sind, kann das Mittelelement ebenfalls seitlich an diese herangefahren werden, sodass es den Durchgang nahezu vollständig freigibt. In einer besonders vorteilhaften Ausführungsvariante ist das Mittelelement jedoch in Durchgangsrichtung kürzer und auch niedriger als zumindest diejenige seitliche Begrenzung ausgeführt, bei der es sich in der zweiten Position befindet. Dadurch kann das Mittelelement in der zweiten Position unterhalb der seitlichen Begrenzung oder sogar außerhalb der seitlichen Begrenzung in Bezug auf den Durchgang angeordnet werden, sodass der Durchgang in seiner vollen Breite freigegen ist.

Die Durchgangsbreite zwischen den beiden seitlichen Begrenzungselementen entspricht den Anforderungen an Fluchtwege, sodass auf zusätzliche Durchlässe für Fluchtsituationen, beispielsweise in Form von zu öffnenden Toren verzichtet werden kann.

Erfindungsgemäß kann die Personenvereinzelungsanlage auch eine Überdachung aufweisen, was insbesondere für im Bereich der Personenvereinzelungsanlage arbeitendes Personal von Vorteil ist.

In einer besonders vorteilhaften Ausführungsvariante kann das Mittelelement über einen Antrieb von der ersten Position in die zweite Position und ggfs. auch zurück verfahren werden. Der Antrieb kann dabei als elektrischer Antrieb ausgeführt sein, beispielsweise eine Zahnstange und ein Antriebsritzel aufweisen. In einer besonders vorteilhaften Ausführungsvariante ist der Antrieb durch ein Federelement gebildet, dass in der ersten Position des Mittelelements gespannt ist. Ein auslösbares Halteelement hält das Mittelelement in der ersten Position. Wird das Halteelemente ausgelöst, treibt die Federkraft des Federelements das Mittelelement derart an, dass es von der ersten Position in die zweite Position verfahren wird. Somit ist ein Verfahren des Mittelelements ohne elektrische Energie möglich, was insbesondere in Notsituationen und bei Ausfall elektrischer Energie von Vorteil ist.

Das Halteelement kann beispielsweise durch einen einfachen Haken gebildet sein, der das Mittelelement in der ersten Position gegen die Federkraft hält. Das Auslösen des Hakens kann beispielsweise manuell durch Bewegen eines Hebels erfolgen. Der Hebel kann dabei das Mittelelement unmittelbar kontaktieren bzw. als Einheit mit dem Halteelement ausgebildet sein, es können aber auch Bowdenzüge vorgesehen sein, um den Hebel an einer gut erreichbaren Stelle positionieren zu können.

Das Antriebselement kann vorzugsweise auch durch einen Gasdruckdämpfer oder eine Gasdruckfeder gebildet sein.

Die Halteelemente oder Hebel können auch über einen elektrischen Aktuator betätigbar ausgeführt sein, wobei die elektrische Energie vorzugsweise durch eine Batterie bereitgestellt wird. Dadurch sind die Personenvereinzelungsanlagen unabhängig vom Stromnetz und können auch bei einem Stromausfall zuverlässig betätigt werden. Die Betätigung kann dabei vorzugsweise auch über eine Fernbedienung vor Ort oder sogar zentral aus einer Leitstelle des Veranstaltungsorts heraus erfolgen, sodass mit nur einem einzigen Auslösebefehl mehrere oder sogar alle Personenvereinzelungsanlagen von der ersten in die zweite Position überführt werden können.

Das Führungselement kann durch jedes geeignete Führungselement gebildet sein. Als besonders geeignete Ausführungsvariante hat sich eine Führungsschiene erwiesen, auf der ein mit dem Mittelelement verbundener Schlitten verfahrbar gelagert ist. Der Schlitten kann mit Rollen oder rollenlos ausgeführt sein. Im Falle einer Rollenlagerung sind die Rollen vorzugsweise innerhalb des Schlittens angeordnet, um durch die Kapselung vor Schmutz- und Feuchtigkeit geschützt zu sein.

Für die Grundfunktion der erfindungsgemäßen Personenvereinzelungsanlage reicht es aus, wenn das Mittelelement nur in eine Richtung, also in Richtung eines der beiden Begrenzungselemente verfahrbar ist. Dementsprechend erstrecken sich die Führungselemente und die Führungsöffnungen etwa von der Mitte des Durchgangs in Richtung und bis zu einem der beiden Begrenzungselemente. Alternativ ist es auch möglich, dass das Mittelelement in beide Richtungen verfahrbar ist, dementsprechend erstrecken sich die Führungselemente und die Führungsöffnung dann über die gesamte Durchgangsbreite des Durchgangs.

Vorzugsweise kann das Mittelelement nicht nur von einer ersten Position in eine zweite Position verfahren werden, sondern es sind auch mehrere Zwischenpositionen einstellbar. Dadurch ist es möglich, die Breite der dadurch gebildeten Gänge zu verändern.

An dem Mittelelement kann ein nach unten und/oder nach oben klappbarer Tisch vorgesehen sein, der in Richtung eines der beiden Begrenzungselemente oder sogar wahlweise in Richtung beider Begrenzungselemente ausschwenkbar ist. Der Tisch kann somit einen der beiden durch das Mittelelement gebildeten Gänge verschließen. Zu diesem Zweck weisen die Begrenzungselemente Tischhaltemittel auf, die den Tisch in der horizontalen Position halten. In einer besonders einfachen Ausführungsvariante sind die Tischhalteelemente durch Querstreben gebildet, auf denen der Tisch aufliegt.

Alternativ ist es möglich, den Tisch an den seitlichen Begrenzungselementen anzuordnen und auf dem Mittelelement zur Anlage zu bringen.

Erfindungsgemäß können auch mehrere Personenvereinzelungsanlagen nebeneinander zu einem Personenvereinzelungssystem zusammengefasst aufgestellt werden. Dadurch ist es möglich, einen relativ breiten Bereich mit einer Vielzahl von Durchgängen zu versehen. Zu diesem Zweck können die seitlichen Begrenzungselemente vorzugsweise durch ein in Draufsicht in etwa rechteckiges Zwischenelement gebildet sein. Innerhalb dieses rechteckigen Zwischenelements, das beispielsweise eine Breite von etwa 40 cm bis 60 cm aufweist, können beispielsweise Tische angeordnet sein. Der freie Raum kann aber auch zur Unterbringung von Mülltonnen oder als Raum für Sicherheitspersonal genutzt werden.

In einer besonders vorteilhaften Ausführungsvariante wird der Raum innerhalb der Zwischenelemente für die Anordnung von Antrieben für Drehsperren genutzt. Die Arme der Drehsperren erstrecken sich dann in Richtung der jeweiligen Mittelelemente in die Gänge hinein. Im Notfall oder in der Auslasssituation werden die Arme nach unten weggeklappt, so dass der Durchgang wieder vollständig freigegeben ist.

An die Zwischenelemente kann sich erfindungsgemäß ein vorzugsweise nach unten abklappbarer Tisch anschließen. Dieser kann in Durchgangsrichtung vor oder hinter dem Durchgang angeordnet sein. Die Breite des Tisches ist geringer oder maximal gleich der Breite des Zwischenelements, so dass er nicht seitlich in den Durchgang hineinragt.

In einer besonders vorteilhaften Ausführungsvariante sind bei der Anordnung mehrerer Personenvereinzelungsanlagen deren Halteelemente derart miteinander verbunden, dass das Auslösen mehrerer bzw. aller Halteelemente durch Betätigung eines einzigen Hebels erfolgen kann. Dadurch wird bewirkt, dass alle Mittelelemente gleichzeitig aus dem Durchgang herausbewegt und sämtliche Fluchtwege freigegeben werden. Die Verbindung der Halteelemente kann dabei überbauten Züge mechanisch erfolgen, denkbar ist aber auch eine kabellose Verbindung über eine Datenverbindung.

Die Erfindung wird anhand der nachfolgenden Figuren näher erläutert. Diese sind nur beispielhaft zu verstehen und sollen die Erfindung nicht auf die gezeigten Ausführungsvarianten beschränken. Es zeigen:
- Figur 1:: drei erfindungsgemäße Personenvereinzelungsanlagen als Personenvereinzelungssystem von vorne in Einlasssituation,
- Figur 2:: das Personenvereinzelungssystem aus Figur 1 von oben,
- Figur 3:: das Personenvereinzelungssystem aus den Figuren 1 und 2 in Auslasssituation von vorne,
- Figur 4:: das Personenvereinzelungssystem aus Figur 3 in Auslasssituation von oben,
- Figur 5:: das Personenvereinzelungssystem aus den Figuren 1 und 2 in Zugangssituation in perspektivischer Darstellung,
- Figur 6:: das Personenvereinzelungssystem aus den Figuren 3 und 4 in Auslasssituation in perspektivischer Darstellung,
- Figur 7:: eine zweite Ausführungsvariante eines erfindungsgemäßen Personenvereinzelungssystems von oben in der Zugangssituation,
- Figur 8:: das Personenvereinzelungssystem aus Figur 7 in Auslasssituation von oben.

Die Figuren 1-7 zeigen ein Personenvereinzelungssystem 20, dass jeweils aus drei nebeneinander angeordneten Personenvereinzelungsanlagen 22 gebildet ist. Die Figuren 1, 2, 5 und 7 zeigen die Personenvereinzelungsanlagen 22 in der Zugangssituation, die Figuren 3, 4, 6 und 8 in der Auslasssituation.

Die Personenvereinzelungsanlagen 22 weisen jeweils eine begehbare Bodenplatte 24 auf. Weiterhin sind jeweils zwei seitliche Begrenzungselemente 26 erkennbar, die jeweils an der Bodenplatte 24 befestigt sind und vertikal nach oben abstehen. In den gezeigten Ausführungsvarianten sind die inneren Begrenzungselemente 26 des Personenvereinzelungssystems 20 miteinander verbunden.

Zwischen den seitlichen Begrenzungselementen 26 bildet sich ein Durchgang 28 aus.

Auf der Bodenplatte 24 ist zwischen den beiden seitlichen Begrenzungselementen 26 jeweils ein Mittelelement 30 angeordnet, welches sich ebenfalls ausgehend von der Bodenplatte 24 vertikal nach oben erstreckt.

Das Mittelelement 30 ist von einer ersten Position, in der es sich in den gezeigten Ausführungsbeispielen etwa mittig zwischen den beiden seitlichen Begrenzungselementen 26 befindet in eine zweite Position verfahrbar. In der zweiten Position befindet sich das Mittelelement 30 in den gezeigten Ausführungsbeispielen außerhalb des Durchgangs 28.

In der ersten Position des Mittelelements 30 unterteilt dieses den Durchgang 28 in zwei Gänge 28.1, 28.2. In der zweiten Position ist dagegen der Durchgang 28 über seine gesamte Breite frei.

Im gezeigten Ausführungsbeispiel beträgt die lichte Breite des Durchgangs 28 etwa 100 cm bis 150 cm, vorzugsweise 120 cm. Die lichte Breite der beiden Gänge 28.1, 28.2 beträgt dementsprechend jeweils etwa 50 cm bis 60 cm. Die Höhe der seitlichen Begrenzungselemente 26 beträgt etwa 80 cm bis 130 cm. Das Mittelelement 30 weist dagegen nur eine Höhe von etwa 60 cm bis 100 cm auf. Die Tiefe einer Personenvereinzelungsanlage 22 in Durchgangsrichtung 32, dargestellt durch einen Doppelpfeil, beträgt etwa 80 cm bis 120 cm, vorzugsweise 100 cm.

Im gezeigten Ausführungsbeispiel sind die seitlichen Begrenzungselemente 26 und auch das Mittelelement 30 U-förmig ausgebildet, sie weisen jeweils zwei Vertikalholme 34 auf, die über einen horizontal ausgerichteten Handlauf 36 miteinander verbunden sind. Die Tiefe bzw. die Länge der Handläufe 36 der beiden seitlichen Begrenzungselemente 26 entspricht dabei im gezeigten Ausführungsbeispiel etwa der Tiefe der Bodenplatte 24. Die Länge bzw. Tiefe des Handlaufs 36 des Mittelelements 30 ist dagegen kürzer, sodass ein Mittelelement 30 in der zweiten Position zwischen den Vertikalholmen 34 und unter dem Handlauf 36 des entsprechenden seitlichen Begrenzungselements 26 positionierbar ist. Das entsprechende seitliche Begrenzungselement 26 umgibt dann sozusagen das Mittelelement 30, sodass dieses den lichten Durchgang 28 nicht mehr reduziert.

In oder unter der Bodenplatte 24 ist ein nicht gezeigtes Führungselement angeordnet, auf dem das Mittelelement 30 verfahrbar gelagert ist. Im gezeigten Ausführungsbeispiel ist jeweils ein Mittelelement 30 über seine beiden Vertikalholme 34 auf jeweils zwei Führungselementen verfahrbar gelagert. Die Führungselemente erstrecken sich quer zur Durchgangsrichtung 28 über einen der beiden Gänge 28.1, 28.2. Sind die Führungselemente unterhalb der Bodenplatte 24 angeordnet, weist die Bodenplatte 24 entsprechend parallel zu den Führungselementen verlaufende schlitzartige längliche Führungsöffnungen 38 auf, durch die sich die Vertikalholme 34 hindurch erstrecken. Die Führungsöffnungen 38 sind vorzugsweise durch darin angeordnete Borstendichtungen gegen Verschmutzung abgedichtet.

Eine erfindungsgemäße Personenvereinzelungsanlage 22 oder ein erfindungsgemäßes Personenvereinzelungssystem 20 kann in verschiedenen Ausführungsvarianten bereitgestellt werden. Gezeigt ist in den Figuren 1-6 eine Ausführungsvariante, bei der an den Mittelelementen 30 jeweils Tische 40 angeordnet sind. Die Tische 40 sind schwenkbar gelagert und liegen in der ersten Position auf einem der seitlichen Begrenzungselemente 26 bzw. einem darin angeordneten Querholm auf. Je nach Bedarf können die Tische 40 jeweils im linken Gang 28.1 oder im rechten Gang 28.2 angeordnet werden, sie können aber auch nach unten abgeklappt verbleiben, sodass beide Gänge 28.1 und 28.2 frei bleiben.

In der Ausführungsvariante gemäß der Figuren 7 und 8 weisen die seitlichen Begrenzungselemente 26 der Personenvereinzelungsanlagen 22 etwa rechteckige umlaufende Handläufe 36 auf. Innerhalb der Handläufe 36 bildet sich somit ein Freiraum aus, der unterschiedlich nutzbar ist. Im gezeigten Ausführungsbeispiel sind dort Antriebe 42 für Drehkreuze 44 angeordnet, deren Arme 46 in die Gänge 28.1 und 28.2 hineinreichen. Somit können die Gänge 28.1, 28.2 durch die Drehkreuze 44 bzw. deren Arme 46 gesperrt werden.

Weiterhin sind innerhalb der Begrenzungselemente 26 Mülltonnen 48 angeordnet. Endseitig weisen die Begrenzungselemente 26 abklappbare Tische 40 auf, die nicht breiter als die Begrenzungselemente 26 sind und somit nicht in die Durchgänge 28 hineinragen.

Figur 8 verdeutlicht, dass die Arme 46 der Drehkreuze 44 abklappbar ausgeführt sind, sodass diese in der zweiten Position des Mittelelements 30 nicht in den Durchgang 28 hineinragen und den Fluchtweg freigegeben. Die Drehkreuze 44 und die Arme 46 weisen dabei Dimensionen auf, die ein Verfahren des Mittelelements 30 in die zweite Position nicht behindern.

Die Figuren zeigen weiterhin einen Hebel 50, über den nicht gezeigte Halteelemente ausgelöst werden können, die die Mittelelemente 30 entgegen einer Federkraft der Federelemente in der ersten Position halten. Wird der Hebel 50 betätigt, geben die Halteelemente die Mittelelemente 30 frei, sodass diese automatisch in die zweite Position verfahren.

Die Erfindung ist nicht auf die gezeigten Ausführungsbeispiele beschränkt, sondern umfasst auch weitere Varianten der Erfindung. Insbesondere können weitere Elemente an den seitlichen Begrenzungselementen 26 angeordnet werden. Denkbar sind beispielsweise Vorrichtungen zur automatischen Kontrolle von Zugangsberechtigungen.

### Bezugszeichen

- 20: Personenvereinzelungssystem
- 22: Personenvereinzelungsanlage
- 24: Bodenplatte
- 26: Begrenzungselemente
- 28: Durchgang
- 28.1: Gang
- 28.2: Gang
- 30: Mittelelement
- 32: Durchgangsrichtung
- 34: Vertikalholme
- 36: Handlauf
- 38: Führungsöffnung
- 40: Tisch
- 42: Antriebe
- 44: Drehkreuz
- 46: Arme
- 48: Mülltonne
- 50: Hebel

## Patentansprüche

1. Personenvereinzelungsanlage (22), aufweisend
- ein erstes seitliches Begrenzungselement (26) und ein zweites seitliches Begrenzungselement (26), wobei zwischen den seitlichen Begrenzungselementen (26) ein Durchgang (28) für Personen ausgebildet ist,
- ein im Durchgang (28) angeordnetes Mittelelement (30),
**dadurch gekennzeichnet, dass** das Mittelelement
- auf einem quer zu den seitlichen Begrenzungselementen (26) ausgerichteten Führungselement bodenseitig gelagert und entlang des Führungselementes in zumindest eine erste Position und eine zweite Position verfahrbar ist,
- in der ersten Position zwischen den seitlichen Begrenzungselementen (26) angeordnet ist und den Durchgang (28) in zwei Gänge (28.1, 28.2) unterteilt,
- in der zweiten Position den Durchgang (28) im Wesentlichen in seiner gesamten Breite freigibt.

2. Personenvereinzelungsanlage (22) nach Anspruch 1, **dadurch gekennzeichnet, dass** das Führungselement unterhalb einer begehbaren Bodenplatte (24) angeordnet ist, die eine sich oberhalb des Führungselements und sich entlang des Führungselements erstreckende Führungsöffnung (38) aufweist, durch die sich ein Vertikalholm (34) des Mittelelements (30) erstreckt, der durch das Führungselement geführt ist.

3. Personenvereinzelungsanlage (22) nach Anspruch 1 oder Anspruch 2, **dadurch gekennzeichnet, dass** sich das Führungselement etwa von der Mitte des Durchgangs (28) bis zu einem der beiden seitlichen Begrenzungselemente (26) erstreckt.

4. Personenvereinzelungsanlage (22) nach einem der Ansprüche 1 bis 3, **dadurch gekennzeichnet, dass** das Mittelelement (30) als u-förmiges Geländer mit zwei Vertikalholmen (34) und einem die Vertikalholme (34) horizontal verbindenden Handlauf (36) ausgebildet ist.

5. Personenvereinzelungsanlage (22) nach einem der Ansprüche 1 bis 3, **dadurch gekennzeichnet, dass** die seitlichen Begrenzungselemente (26) als u-förmige Geländer mit jeweils zwei Vertikalholmen (34) einem die Vertikalholme (34) horizontal verbindenden Handlauf (36) ausgebildet ist.

6. Personenvereinzelungsanlage (22) nach einem der Ansprüche 1 bis 5, **dadurch gekennzeichnet, dass** das Mittelelement (30) in der zweiten Position vollständig außerhalb des Durchgangs (28) angeordnet ist.

7. Personenvereinzelungsanlage (22) nach einem der Ansprüche 1 bis 5, **dadurch gekennzeichnet, dass** das Mittelelement (30) eine geringere Höhe und in Durchgansrichtung (32) eine geringere Länge als zumindest eines der seitlichen Begrenzungselemente (26) aufweist, und sich das Mittelelement (30) in der zweiten Position zwischen den Vertikalholmen (34) und unter dem Handlauf (36) des entsprechenden seitlichen Begrenzungselements (26) befindet.

8. Personenvereinzelungsanlage (22) nach einem der Ansprüche 1 bis 5, **dadurch gekennzeichnet, dass** das Mittelelement (30) bis an eines der Begrenzungselemente (26) heran verfahrbar und in der zweiten Position unmittelbar neben diesem Begrenzungselement (26) angeordnet ist.

9. Personenvereinzelungsanlage (22) nach einem der Ansprüche 1 bis 8, **dadurch gekennzeichnet, dass** das Mittelelement (30) über einen Antrieb (42) von der ersten Position in die zweite Position verfahrbar ist.

10. Personenvereinzelungsanlage (22) nach Anspruch 9, **dadurch gekennzeichnet, dass** der Antrieb (42) durch ein Federelement gebildet ist, das in der ersten Position des Mittelelementes (30) gespannt und über ein auslösbares Halteelement gehalten ist, wobei ein Auslösen des Halteelementes ein Verfahren von der ersten Position in die zweite Position durch die Federkraft bewirkt.

11. Personenvereinzelungsanlage (22) nach Anspruch 10, **dadurch gekennzeichnet, dass** das Halteelement über einen Bowdenzug mit einem Hebel (50) verbunden ist, über dass das Halteelement auslösbar ist.

12. Personenvereinzelungsanlage (22) nach Anspruch 10, **dadurch gekennzeichnet, dass** das Halteelement über einen elektrischen Aktuator auslösbar ist, wobei das elektrische Element über eine Batterie mit elektrischer Energie versorgt wird.

13. Personenvereinzelungsanlage (22) nach Anspruch 12, **dadurch gekennzeichnet, dass** der elektrische Aktuator über eine Fernbedienung fernbedienbar ist.

14. Personenvereinzelungssystem (20) gebildet aus zumindest zwei Personenvereinzelungsanlagen (22) nach einem der Ansprüche 1 bis 13.

15. Personenvereinzelungssystem (20) nach Anspruch 14 in Verbindung mit den Ansprüchen 10 bis 13, **dadurch gekennzeichnet, dass** die Halteelemente der Mittelelemente (30) derart miteinander verbunden sind, dass sie gemeinsam auslösbar sind.

## Claims

1. A single entry access point (22), having
- a first lateral delimiting element (26) and a second lateral delimiting element (26), wherein a passage (28) for people is formed between the lateral delimiting elements (26),
- a centre element (30) arranged in the passage (28), **characterized in that** the centre element
- is mounted on the base side on a guide element oriented transversely to the lateral delimiting elements (26) and can be moved along the guide element into at least a first position and a second position,
- is arranged between the lateral delimiting elements (26) in the first position and splits the passage (28) into two passageways (28.1, 28.2),
- clears the passage (28) substantially over its entire width in the second position.

2. The single entry access point (22) according to Claim 1, **characterized in that** the guide element is arranged beneath a walk-on base plate (24), which has a guide opening (38) extending above the guide element and along the guide element, through which a vertical bar (34) of the centre element (30) extends, which is guided by the guide element.

3. The single entry access point (22) according to Claim 1 or 2, **characterized in that** the guide element extends approximately from the centre of the passage (28) up to one of the two lateral delimiting elements (26).

4. The single entry access point (22) according to one of Claims 1 to 3, **characterized in that** the centre element (30) is designed as a U-shaped railing with two vertical bars (34) and a handrail (36) connecting the vertical bars (34) horizontally.

5. The single entry access point (22) according to one of Claims 1 to 3, **characterized in that** the lateral delimiting elements (26) are designed as U-shaped railings with two vertical bars (34) each and a handrail (36) connecting the vertical bars (34) horizontally.

6. The single entry access point (22) according to one of Claims 1 to 5, **characterized in that** the centre element (30) is arranged completely outside of the passage (28) in the second position.

7. The single entry access point (22) according to one of Claims 1 to 5, **characterized in that** the centre element (30) has a smaller height and a smaller length in the passage direction (32) than at least one of the lateral delimiting elements (26), and the centre element (30) is located between the vertical bars (34) and below the handrail (36) of the corresponding lateral delimiting element (26) in the second position.

8. The single entry access point (22) according to one of Claims 1 to 5, **characterized in that** the centre element (30) can be moved up to one of the delimiting elements (26) and is arranged in the second position directly next to this delimiting element (26).

9. The single entry access point (22) according to one of Claims 1 to 8, **characterized in that** the centre element (30) can be moved from the first position into the second position via a drive (42).

10. The single entry access point (22) according to Claim 9, **characterized in that** the drive (42) is formed by a spring element, which is tensioned in the first position of the centre element (30) and is held via a releasable retaining element, wherein release of the retaining element causes movement from the first position into the second position by the spring force.

11. The single entry access point (22) according to Claim 10, **characterized in that** the retaining element is connected via a Bowden cable to a lever (50), via which the retaining element can be released.

12. The single entry access point (22) according to Claim 10, **characterized in that** the retaining element can be released via an electrical actuator, wherein the electrical element is supplied with electrical energy via a battery.

13. The single entry access point (22) according to Claim 12, **characterized in that** the electrical actuator can be remotely controlled via a remote control.

14. The single entry access system (20) formed by at least two single entry access points (22) according to one of Claims 1 to 13.

15. The single entry access system (20) according to Claim 14 in conjunction with Claims 10 to 13, **characterized in that** the retaining elements of the centre elements (30) are connected to one another in such a way that they can be released together.

## Revendications

1. Installation de contrôle d'accès de personnes individuelles (22), comportant
- un premier élément de limitation latéral (26) et un deuxième élément de limitation latéral (26), sachant qu'entre les éléments de limitation latéraux (26) un passage (28) de personnes est constitué,
- un élément central (30) disposé dans le passage (28),
**caractérisée en ce que** l'élément central
- est logé côté sol sur un élément de guidage orienté transversalement aux éléments de limitation latéraux (26) et peut être déplacé le long de l'élément de guidage dans au moins une première position et une deuxième position,
- est disposé dans la première position entre les éléments de guidage latéraux (26) et divise le passage (28) en deux couloirs (28.1, 28.2),
- libère dans la deuxième position le passage (28) pour l'essentiel dans toute sa largeur.

2. Installation de contrôle d'accès de personnes individuelles (22) selon la revendication 1, **caractérisée en ce que** l'élément de guidage est disposé en dessous d'une dalle de sol (24) accessible, qui comporte une ouverture de guidage (38) s'étendant au dessus de l'élément de guidage et le long de l'élément de guidage à travers laquelle s'étend un montant vertical (34) de l'élément central (30), qui est guidé à travers l'élément de guidage.

3. Installation de contrôle d'accès de personnes individuelles (22) selon la revendication 1 ou la revendication 2, **caractérisée en ce que** l'élément de guidage s'étend à peu près du milieu du passage (28) jusqu'à un des deux éléments de limitation latéraux (26).

4. Installation de contrôle d'accès de personnes individuelles (22) selon l'une quelconque des revendications 1 à 3, **caractérisée en ce que** l'élément central (30) est constitué sous la forme d'une balustrade en forme de U avec deux montants verticaux (34) et une main courante (36) reliant horizontalement les montants verticaux (34).

5. Installation de contrôle d'accès de personnes individuelles (22) selon l'une quelconque des revendications 1 à 3, **caractérisée en ce que** les éléments de limitation latéraux (26) sont constitués sous la forme d'une balustrade en forme de U avec respectivement deux montants verticaux (34), une main courante (36) reliant horizontalement les montants verticaux (34).

6. Installation de contrôle d'accès de personnes individuelles (22) selon l'une quelconque des revendications 1 à 5, **caractérisée en ce que** l'élément central (30) est disposé dans la deuxième position complètement en dehors du passage (28).

7. Installation de contrôle d'accès de personnes individuelles (22) selon l'une quelconque des revendications 1 à 5, **caractérisée en ce que** l'élément central (30) comporte une hauteur plus faible et en direction de passage (32) une longueur plus faible qu'au moins un des éléments de limitation latéraux (26) et l'élément central (30) se trouve dans la deuxième position entre les montants verticaux (34) et sous la main courante (36) de l'élément de limitation (26) latéral correspondant.

8. Installation de contrôle d'accès de personnes individuelles (22) selon l'une quelconque des revendications 1 à 5, **caractérisée en ce que** l'élément central (30) peut être déplacé jusque près d'un des éléments de limitation (26) et est disposé dans la deuxième position directement près de cet élément de limitation (26).

9. Installation de contrôle d'accès de personnes individuelles (22) selon l'une quelconque des revendications 1 à 8, **caractérisée en ce que** l'élément central (30) peut être déplacé par un système d'entraînement (42) de la première position à la deuxième position.

10. Installation de contrôle d'accès de personnes individuelles (22) selon la revendication 9, **caractérisée en ce que** le système d'entraînement (42) est formé par un élément faisant ressort qui est contraint dans la première position de l'élément central (30) et est maintenu par un élément de maintien déclenchable, sachant qu'un déclenchement de l'élément de maintien entraîne un déplacement de la première position à la deuxième position par la force de ressort.

11. Installation de contrôle d'accès de personnes individuelles (22) selon la revendication 10, **caractérisée en ce que** l'élément de maintien est relié par un câble Bowden à un levier (50) par le biais duquel l'élément de maintien peut être déclenché.

12. Installation de contrôle d'accès de personnes individuelles (22) selon la revendication 10, **caractérisée en ce que** l'élément de maintien peut être déclenché par un actionneur électrique, sachant que l'élément électrique est alimenté par une batterie avec énergie électrique.

13. Installation de contrôle d'accès de personnes individuelles (22) selon la revendication 12, **caractérisée en ce que** l'actionneur électrique peut être télécommandé par une télécommande.

14. Système de contrôle d'accès de personnes individuelles (20) formé à partir d'au moins deux installations de contrôle d'accès de personnes individuelles (22) selon l'une quelconque des revendications 1 à 13.

15. Système de contrôle d'accès de personnes individuelles (20) selon la revendication 14 en liaison avec les revendications 10 à 13, **caractérisé en ce que** les éléments de maintien des éléments centraux (30) sont reliés entre eux de telle manière qu'ils peuvent être déclenchés en commun.
